# EUROPÄISCHE PATENTSCHRIFT

(11) **EP 0 311 015 B1**
(45) Veröffentlichungstag und Bekanntmachung des Hinweises auf die Patenterteilung: **27.03.1991**
(21) Anmeldenummer: 88116403.2
(22) Anmeldetag: 04.10.1988
(51) Int. Cl.: E01F 15/00

(54) **Schutzplankeneinrichtung**
Guard barrier structure
Dispositif formant glissière de sécurité

(30) Priorität: 05.10.1987 DE 3733685
(43) Veröffentlichungstag der Anmeldung: 12.04.1989
(73) Patentinhaber: SPS SCHUTZPLANKEN GMBH, D-63743 Aschaffenburg (DE)
(72) Erfinder: Urlberger, Karl, D-8750 Aschaffenburg-Bay (DE)
(74) Vertreter: Staeger, Sigurd, Dipl.-Ing.

(56) Entgegenhaltungen:
- EP-A- 0 125 817
- AU-B- 554 614
- BE-A- 826 790
- CH-A- 419 214
- DE-A- 3 012 680
- DE-A- 3 036 227
- FR-A- 1 472 186
- FR-A- 1 600 956
- FR-A- 2 086 626
- FR-A- 2 585 047
- FR-E- 91 688
- US-A- 4 653 954
- US-A- 4 681 302

## Beschreibung

Schutzplankeneinrichtung, bestehend aus lösbar zusammengesetzten, auf die Verkehrsfläche aufsetzbaren und als Fertigteile hergestellten Einzelteilen, welche jeweils aus einer mit einem Vollquerschnitt versehenen Gleitschwelle und mindestens einer von dieser nach oben beabstandeten, über annähernd lotrechte Pfosten o.dgl. verbundenen und mit ihren freien Enden in der Verkehrsfläche verankerten, eine Zugbandwirkung aufweisende Stahlleitplanke bestehen.

Eine derartige Schutzplankeneinrichtung ist aus der DE-A-30 36 227 bekannt; bei dieser Einrichtung ist die glockenförmig ausgebildete Gleitschwelle aus Stahlplatten zusammengesetzt, wobei die beiden Seitenplatten durch eine durchgehende Deckplatte verbunden sind. Hierdurch entsteht ein in sich im wesentlichen biegesteifer Hohlkörper, dessen Außenflächen so gestaltet sind, daß aufprallende Fahrzeuge auf der Gleitschwelle hochfahren und von der Stahlleitplanke abgelenkt werden. Die kraftschlüssige Verbindung der Stahlleitplanke sowie die Ausbildung der im Querschnitt glockenförmigen Gleitschwelle und deren Verbindung miteinander führt zu einer Zugbandwirkung bei einem etwaigen Fahrzeugaufprall. Die angestrebte Wirkung, daß einerseits insbesondere leichtere Fahrzeuge, wie Personenkraftwagen, diese Zugbandwirkung nicht ausnützen können, weil sie mit ihren Rädern zunächst auf der Gleitschwelle hochfahren und dann erst von den Holmen der Stahlleitplanke abgelenkt werden, wird deshalb nicht voll erreicht, weil die Dehnwirkung der Gleitschwelle aus Stahl sich sehr wesentlich von der Zugbandwirkung der Stahlleitplanke unterscheidet. Die Wirkung dieser bekannten Schutzplankeneinrichtung bei etwaig auffahrenden schweren Fahrzeugen, wie Lastkraftwagen, ist dagegen insofern anders, als bei einem Aufprall eine Verschiebung der gesamten Schutzplankeneinrichtung parallel zur Verkehrsflächenoberseite erfolgt und somit die Zugbandwirkung der Stahlleitplanke zur Auswirkung kommt.

Die unterschiedliche Reaktion der Gleitschwelle und der Holme der Stahlleitplanke gewährleistet nicht in jedem Fall, daß nicht die Gleitschwelle unter der Stahlleitplanke weggedrückt wird, oder daß leichtere Fahrzeuge nicht doch in die Fahrbahn zurückgeschleudert werden.

Der Erfindung liegt die Aufgabe zugrunde, die Zugbandwirkung der Stahlleitplanke bzw. von deren Holmen so auf die Gleitschwelle zu übertragen, daß unabhängig von der etwaigen Aufprallkraft und seinem Kraftangriffspunkt mit Sicherheit gewährleistet ist, daß sich die Gleitschwelle zusammen mit der Stahlleitplanke beim Aufprall durchbiegt und somit parallel zur Fahrbahnoberkante ausweicht.

Diese Aufgabe wird erfindungsgemäß dadurch gelöst, daß die Gleitschwelle mindestens ein in bezug auf die durch die Stahlleitplanke bestimmte lotrechte Ebene versetztes, im Abstand von der Außenwand der Gleitschwelle angeordnetes Zugband aufweist, so daß die Zugbandwirkung von Gleitschwelle und Stahlleitplanke aneinander angepaßt sind, wobei das Zugband im Vollquerschnitt der Gleitschwelle eingebettet und mit den Zugbändern der Nachbargleitschwelle kuppelbar, vorzugseise kraftschlüssig verbindbar ist, und die freien Enden des durchgehenden Zugbandes der Schutzplankeneinrichtung in der Verkehrsfläche verankert sind. Während somit zwei in ihrer Wirkung ähnliche Zugbänder entstehen, dient der Gleitschwellenkörper im wesentlichen dazu, einerseits unerwünschte zusätzliche Fahrzeugbeschädigungen durch das untere Zugband zu verhindern und andererseits auch den Fahrer weitgehend vor Verletzungen zu schützen.

Mindestens ein auf der Fahrbahn abgekehrten Seite angeordnetes Zugband kann in oder an der Gleitschwelle oberhalb des Masseschwerpunktes angeordnet sein.

Unter Berücksichtigung der Tatsache, daß die resultierende Kraft beim Aufprall in etwa auf der Höhe der Radachsen der einzelnen Fahrzeuge liegt, muß also berücksichtigt werden, daß diese resultierende Kraft ca. 30-40 cm oberhalb der Fahrbahnoberfläche bei einem Personenwagen und ca. 50-70 cm oberhalb der Fahrbahnoberfläche bei einem Lastkraftwagen angreift. Unabhängig von der Tatsache, daß die Resultierende dieser Kräfte eine unterschiedliche Wirkung auf die Schutzplankeneinrichtung hat, kann auch die Größe dieser Kräfte sehr unterschiedlich sein. Dennoch soll gewährleistet sein, daß die Zugbandwirkung von Gleitschwelle einerseits und Stahlleitplanke andererseits zu einem fahrbahnparallelen Ausbauchen der Schutzplankeneinrichtung führt. Entsprechende Versuche haben gezeigt, daß bei einem Personenkraftwagen mit einem Aufprallwinkel von ca. 15° eine Durchbiegung der Schutzplankeneinrichtung mit etwa 60-80 cm erfolgt, während bei einem gleichen Aufprallwinkel ein Lastkraftwagen eine Durchbiegung von 90 cm bis über 1,20 m herbeiführt. Die Versuche haben auch bestätigt, daß einerseits die doppelte Zugbandwirkung _ jeweils abgestellt aufeinander _ ausreichend ist, um einen Bruch der Schutzplankeneinrichtung oder ein Überfahren derselben zu verhindern.

Schutzplankeneinrichtungen nach der Erfindung werden an den Rändern von einer Fahrbahn oder üblicherweise zwischen zwei Fahrbahnen, z.B. beim Baustellenbetrieb, aufgebaut. In diesem Fall sind zweckmäßigerweise im Querschnitt spiegelbildgleich zwei Zugbänder vorgesehen.

Wie bereits bemerkt, ist die Wirkung des unteren Zugbandes unter Berücksichtigung des Profils und der Masse der Gleitschwelle zu berücksichtigen. In diesem Zusammenhang ist darauf zu verweisen, daß verrutschbare Einzelteile, die lediglich aufgrund ihres Gewichtes _ z.B. aus einem massiven Betonkörper bestehend _ die beschriebene Zugbandwirkung der erfindungsgemäßen Gleitschwelle in keinem Fall ersetzen können, es sei denn, daß sie auch mit einem entsprechenden durchgehenden Zugband, das auch an beiden freien Enden verankert ist, versehen sind.

Zweckmäßigerweise ist demzufolge die Gleitschiene als Hohlkörper oder massiv ausgebildet. Für das Zugband kommen z.B. eine Metallplatte, ein Metallband, mindestens ein Seil, ein Metallstab o.dgl. in Frage. Die Gleitschiene kann aus Beton oder Leichtbeton, z.B. Gasbeton oder Polystyrolbeton, Holz, Kunststoffverbundwerkstoff, Aluminium, Recyclingmaterial z.B. von Fahrzeugreifen, bestehen.

Die Pfosten o.dgl. der Stahlleitplanke sind zweckmäßigerweise an einer jeweils auf der Stirnfläche der Gleitschwelle befestigbaren Platte o.dgl. angebracht; die Platte o.dgl. liegt zweckmäßigerweise auf einer in oder an der Gleitschwelle angebrachten Platte, welche mit Zugankern in der Gleitschwelle gehalten ist; die Zuganker können mit dem Zugband fest verbunden, z.B. verschwelßt sein.

Nach einer bevorzugten Ausführungsform der Erfindung erfolgt die kraftschlüssige Verbindung des Zugbandes mit dem Nachbarzugband durch Schraubbolzen, Gewindespindeln o.dgl.; in diesem Zusammenhang ist zu erwähnen, daß eine spielfreie Verbindung angestrebt wird.

Vorzugswelse ist die Gleitschwelle an einem Ende mit einer lotrecht verlaufenden Aussparung, z.B. in Keilform, und am anderen Ende mit einem entsprechenden Vorsprung versehen. Auch wenn eine unmittelbare Verbindung der Gleitschwellen an sich _ mit Ausnahme der Zugbänder selbstverständlich _ nicht erforderlich ist, kann die eben beschriebene Zupassung der freien Enden der einzelnen Fertigteile eine gemeinsame Verschiebung der miteinander verbundenen Gleitschwellenkörper herbeiführen.

An der Unterseite der Gleitschwelle sind vorzugsweise Gleitfüße vorgesehen, deren parallel zur Gleitschwellenachse verlaufende. freien Kanten abgerundet sind.

Hierdurch soll erreicht werden, daß bei einem Fahrzeugaufprall die Gleitschwelle nicht geringfügig kippt und sich mit ihrer Kippkante in der Fahrbahn festsetzt, so daß ein fahrbahnparalleles Ausweichen der Gleitschwelle verhindert werden würde.

Auf der Zeichung sind beispielsweise Ausführungsformen der Erfindung dargestellt; sie werden nachfolgend näher beschrieben. Es zeigt:
Fig. 1 in schematisierter Darstellrung eine Längsansicht auf ein Ende einer erfindungsgemäßen Schutzplankeneinrichtung,
Fig. 2 einen Querschnitt durch eine Ausführungsform der Erfindung,
Fig. 3 eine Draufsicht auf die gleiche Ausführungsform,
Fig. 4 eine Seitenansicht auf die Ausführungsform,
Fig. 5 ein Detail einer abgewandelten Ausführungsform,
Fig. 6 eine Fig. 3 ähnliche Draufsicht auf eine abgewandelte Ausführungsform,
Fig. 7 ein Detail einer Verbindung von Zugbändern,
Fig. 8 ein abgewandeltes Detail einer ähnlichen Verbindung,
Fig. 9 einen Querschnitt durch eine abgewandelte Ausführungsform und
Fig. 10 einen Querschnitt durch eine weitere Ausführungsform.

Eine Schutzplankeneinrichtung 1, welche provisorisch zwischen zwei Fahrbahnen _ z.B. im Baustellenbereich _ eingesetzt ist, besteht aus einer Gleitschwelle 2 und einer durchgehenden Stahlleitplanke 3. Diese Stahlleitplanke 3 ist links von der Zeichnung in üblicher Weise ausgebildet und z.B. über Pfosten 4 mit dem Erdboden oder dem Rand der Verkehrsfläche bzw. der Fahrbahn verbunden. An der Übergangsstelle zum Baustellenbetrieb, d.h. also einem geringen Abstand zwischen den beiden sich gegenüberliegenden Fahrbahnen, ist ein Übergangsstück 5 einer Gleitschwelle eingesetzt. Dieses Übergangsstück ist mit dem Erdboden oder mit der Fahrbahnoberkante fest verbunden und trägt darüber hinaus über eine Verankerung 6 die Enden der weiter unten beschriebenen Zugbänder. Das im Längsschnitt annähernd dreieckförmige Endstück 5 trägt über Pfosten 7, 8 die Stahlleitplanke 3, welche somit als durchgehendes Band ausgebildet ist und die bereits erwähnte Zugbandwirkung auslöst. An das Endstück 5 schließt sich ein standardisiertes Fertigteil 9 an, das weiter unten näher beschrieben wird.

Ein derartiges Fertigteil ist z.B. in Fig. 2 im Querschntt gezeigt.

Die Stahlleitplanke 3 ist über Pfosten 8 mit der Gleitschwelle verbunden. Jeder Pfosten 8 weist eine Fußplatte 10 auf, welche wiederum mit einer auf der Stirnseite der Gleitschwelle vorgesehenen Platte 11, z.B. mit vier Schraubbolzen, verbunden ist.

Diese Schraubbolzen 11 können gegebenenfalls durch Zuganker 12, 13 annähernd parallel zu den Seitenflächen der Gleitschwelle verlängert sein.

In Längsrichtung eines Jeden Fertigteils verlaufen Zugstäbe 14, 15, 16 und 17, die _ wie weiter unten näher beschrieben _ mit den entsprechenden Zugstäben der Nachbarfertigteile fest, möglichst kraftschlüssig, verbunden sind.

Alle vier Zugstäbe werden bei einem Fahrzeugaufprall, sei es von der einen Fahrbahnseite oder sei es von der anderen Fahrbahnseite auf Zug beansprucht, wobei die ganze Schutzplankeneinrichtung auf Gleitfüßen 18, 19 parallel zur Fahrbahnoberkante verschoben wird. Die bekannte Zugbandwirkung der Stahlleitplanke wird also in ähnlicher Form auch von der Gleitschwelle ausgenutzt, wobei allerdings das Eigengewicht der Gleitschwelle noch mitzuberücksichtigen ist. Die Gleitschwelle selbst ist als Massivkörper ausgebildet und besteht z.B. aus Polystyrolbeton. Es kann jedoch auch z.B. sogen. Recyclingmaterial von Fahrzeugreifen Verwendung finden, wobei unter Umständen die Gleitschwelle an ihren Seitenwänden mit dünnen Platten belegt wird.

Wie in Fig. 3 dargestellt, ist das eine Ende der Gleitschwelle mit einer Aussparung 20 versehen, während das andere Ende einen entsprechenden Vorsprung aufweist, so daß die Fertigteile leicht ineinandergeschoben werden können und bei einem seitlichen Aufprall nicht einzeln ausweichen.

Die einzelnen Zugstäbe 14-17 weisen an der Fuge zwischen zwei Fertigteilen Verbindungsmöglichkeiten auf, wie sie nachfolgend im Zusammenhang mit Fig. 7 und 8 beispielsweise beschrieben werden. Um diese Verbindungen von außen herzustellen, sind im Bereich der freien Enden der Zugstäbe in der Gleitschwelle Aussparungen 21 vorgesehen, so daß eine Verschraubung oder kraftschlüssige Verbindung zwischen den Zugbandenden jeweils eines Fertigteils mit den Zugbandenden des Nachbarfertigteils von außen hergestellt werden kann. Diese Verbindungen sind lösbar, so daß die einzelnen Fertigteile wiederverwendet werden können.

Die einzelnen Fertigteile können Längen von 2 m oder z.B. 4 m haben; die Nahtstellen der Gleitschwelle sollen sich grundsätzlich nicht mit den Nahtstellen der Stahlleltplanke decken, sondern es wird eine versetzte Verbindung von Gleitschwelle zu Gleitschwelle und Stahlleitplanke zu Stahlleitplanke angestrebt.

Wie aus Fig. 5 ersichtlich ist, können die Gleitfüße der Gleitschwelle 2 auch quer zur Längsachse der Gleitschwelle durchgehend ausgebildet werden, wobei die Ränder 22 und 23 abgerundet sind. Hierdurch soll verhindert werden, daß sich nach einem Fahrzeugaufprall beim Verschieben der Schutzplankeneinrichtung eine etwaige scharfe Kante der Gleitfüße im Boden "festkrallt" und somit unter Umständen zu einer Kippbewegung führt; dies soll in jedem Fall vermieden werden.

Wie bereits weiter oben ausgeführt, kann bei einem leichten Fahrzeugaufprall die Schutzplankeneinrichtung 40-50 cm ausweichen, wobei ein Zurückschleudern des Fahrzeuges in die Fahrbahn vermieden wird, während bei einem harten Aufprall ein Ausweichen bis zu 1,20 m oder mehr möglich ist.

Statt der beschriebenen Zugstäbe können selbstverständlich auch Stahlbänder oder auch Stahlseile Verwendung finden; es muß jedoch sichergestellt sein, daß die Verbindung der Zugbänder im Bereich der Gleitschwelle so fest ist, daß bei einem Aufprall das Zugband als durchgehendes Band wirkt und nicht aus den Endverankerungen herausgerissen wird.

Nach der Ausführungsform nach Fig. 6 und Fig. 8 sind Stahlbänder 30-32 vorgesehen, welche in den jeweiligen Gleitschwellen 2 aufrecht untergebracht sind, so daß sie mit ihrer Breitseite jeweils senkrecht zur Fahrbahnoberkante verlaufen.

Eine Verbindung solcher Stahlbänder ist beispielsweise in Fig. 8 dargestellt, wobei wiederum die Gleitschwelle jeweils im Verbindungsbereich mit Aussparungen 21 versehen ist. Während z.B. das eine Ende eines Stahlbandes geradlinig ausläuft, ist das gegenüberliegende Ende abgekröpft, so daß von Fertigteil zu Fertigteil, z.B. Verbindungen, wie in Fig. 8 in Draufsicht dargestellt, vorgesehen werden. Zweckmäßigerweise erfolgt die Verbindung mindestens über vier Schraubbolzen. Es können jedoch selbstverständlich auch mehr Schraubbolzen vorgesehen werden.

In Fig. 7 ist eine abgewandelte Art einer Verbindung in Draufsicht dargestellt. Die einzelnen Zugstäbe 16′ sind mit Endgewinden versehen, welche durch eine Drehspindel 35 miteinander verspannt werden können.

In den Fig. 9 und 10 sind Querschnitte von abgewandelten Gleitschwellen gezeigt, wobei die Stahlleitplanken 3 jeweils den gleichen Aufbau wie weiter oben beschrieben haben. Es liegt auf der Hand, daß in bestimmten Fällen eine spiegelbildgleiche Ausbildung der Stahlleitplanke und der Gleitschwelle nicht erforderlich ist; dies kann z.B. bei provisorischen Schutzplankeneinrichtungen an einem Fahrbahnrand der Fall sein.

Die Gleitschwelle 40 nach Fig. 9 weist jeweils zwei Stahlholme 41, 42 auf, die üblicherweise bei der Stahlleitplanke Verwendung finden; selbstverständlich müssen die freien Enden dieser Stahlholme 41 und 42 jeweils mit den entsprechenden Enden der Nachbargleitschwelle fest verbunden werden.

Die als Massivkörper ausgebildete Gleitschwelle 40 kann aus jedem beliebigen Material bestehen; es muß nur darauf geachtet werden, daß dieses Material bei einem Fahrzeugaufprall möglichst geringe Schäden an der Karosserie verursacht. Plastisch aufgefangen wird das Fahrzeug bekannterweise durch die übereinanderllegende Zugbänderwirkung.

Bei der Ausführungsform nach Fig. 10 ist die Gleitschwelle 45 wiederum mit jeweils einem Stahlholm 46 bzw. 47 versehen. Die Platten 10, 11 des Pfostens 8 sind jedoch durch lange Ankerstangen 48, 49 mit der Fußplatte 50 verbunden, so daß eine gewisse Rahmenwirkung im Querschnitt entsteht, wobei die Stahlholme 46 und 47 nicht mit diesem Rahmen verbunden sein müssen. Es ist auch möglich, daß derartige Rahmen außerhalb des Bereichs der Pfosten, d.h. in der Gleltschwelle beispielsweise mit einem Abstand von 70-80 cm vorgesehen sind, wobei dann die Platte 11 durchgehend auszubilden ist, was auch für die Gleitfüße 22 gilt.

## Patentansprüche

1. Schutzplankeneinrichtung, bestehend aus lösbar zusammengesetzten, auf die Verkehrsfläche aufsetzbaren und als Fertigteile hergestellten Einzelteilen, welche jeweils aus einer mit einem Vollquerschnitt versehenen Gleitschwelle (2) und mindestens einer von dieser nach oben beabstandeten, über annähernd lotrechte Pfosten (7, 8) o.dgl. verbundenen und mit ihren freien Enden in der Verkehrsfläche verankerten, eine Zugbandwirkung aufweisende Stahlleitplanke (3) bestehen, dadurch **gekennzeichnet,** daß die Gleitschwelle (2; 40: 45) mindestens ein in bezug auf die durch die Stahlleitplanke (3) bestimmte lotrechte Ebene versetztes, im Abstand von der Außenwand der Gleitschwelle angeordnetes Zugband (14, 15, 16, 17; 41, 42) aufweist, so daß die Zugbandwirkung von Gleitschwelle (2) und Stahlleitplanke (3) aneinander angepaßt sind, wobei das Zugband im Vollquerschnitt der Gleitschwelle eingebettet und mit den Zugbändern der Nachbargleitschwelle (2) kuppelbar, vorzugseise kraftschlüssig verbindbar ist, und die freien Enden (5) des durchgehenden Zugbandes (14, 15, 16, 17; 41, 42) der Schutzplankeneinrichtung in der Verkehrsfläche verankert sind.

2. Schutzplankeneinrichtung nach Anspruch 1, dadurch **gekennzeichnet,** daß mindestens ein auf der der Fahrbahn abgekehrten Seite angeordnetes Zugband (15, 17; 41, 42) in oder an der Gleitschwelle (2; 40, 45) oberhalb des Masseschwerpunktes angeordnet ist.

3. Schutzplankeneinrichtung, die zwischen zwei Fahrbahnen aufstellbar ist, nach Anspruch 1 oder 2, dadurch gekennzeichnet, daß in der Gleitschwelle spiegelbildgleich jeweils zwei Zugbänder (14, 15; 16, 17) vorgesehen sind.

4. Schutzplankeneinrichtung nach einem der Ansprüche 1 bis 3, dadurch gekennzeichnet, daß das Zugband aus einer Metallplatte (41, 42), einem Metallband, mindestens einem Seil, einem Metallstab (14, 15; 16, 17) besteht.

5. Schutzplankeneinrichtung nach einem der Ansprüche 1 bis 3, dadurch gekennzeichnet, daß die Gleitschwelle (21, 40, 45) aus Beton oder Leichtbeton, z.B. Gasbeton oder Polystyrolbeton, besteht.

6. Schutzplankeneinrichtung nach einem der Ansprüche 1 bis 3, dadurch gekennzeichnet, daß die Gleitschwelle (21, 40, 45) aus Holz, Kunststoff, Verbundwerkstoff, Aluminium, Recyclingmaterial, z.B. von Fahrzeugreifen, besteht.

7. Schutzplankeneinrichtung nach einem oder mehreren der Ansprüche 1 bis 3, dadurch gekennzeichnet, daß die Seltenwände der Gleitschwelle aus dünnen Platten bestehen und die Gleitschwelle mit Recyclingmaterial gefüllt ist.

8. Schutzplankeneinrichtung nach einem der Ansprüche 1 bis 3, dadurch gekennzeichnet, daß die Pfosten (7, 8) o.dgl. der Stahlleitplanke (3) oder die Stahlleitplanken selbst an einer auf der Stirnfläche der Gleitschwelle (2) befestigbaren Platte (10) o.dgl. angebracht ist/sind.

9. Schutzplankeneinrichtung nach Anspruch 8, dadurch gekennzelchnet, daß die Platte (10) o.dgl. auf einer in oder an der Gleitschwelle (27; 40, 45) angebrachten Platte (11) aufliegt, welche mit Zugankern (12, 13) in der Gleitschwelle (27, 45) gehalten ist.

10. Schutzplankeneinrichtung nach Anspruch 9, dadurch gekennzeichnet, daß die Zuganker (11, 12) mit dem Zugband (14, 15, 16, 17) fest verbunden, z.B. verschweißt sind.

11. Schutzplankeneinrichtung nach einem der Ansprüche 1 bis 10, dadurch gekennzeichnet, daß die kraft-, form- oder stoffschlüssige Verbindung des Zugbandes (14, 15, 16, 17) mit dem Nachbarzugband durch Schraubbolzen (16′) o.dgl. erfolgt.

12. Schutzplankeneinrichtung nach einem der Ansprüche 1 bis 11, dadurch gekennzeichnet, daß die Gleitschwelle (21, 40, 45) an einem Ende mit einer lotrecht verlaufenden Aussparung (20) z.B. in Keilform und am anderen Ende mit einem entsprechenden Vorsprung versehen ist.

## Claims

1. Protective board device, comprising detachably assembled individual parts, which may be placed on the traffic area and are produced as finished parts, which comprise in each case a slip threshold (2), provided with a full cross-section, and at least one steel deflection board (3) spaced above it, connected via approximately vertical posts (7, 8) or the like, and anchored in the traffic area with its free ends, having a draw tie effect, characterised in that the slip threshold (2; 40: 45) has at least one draw tie (14, 15, 16, 17; 41, 42) offset with regard to the vertical plane determined by the steel deflection board (3) and arranged at a distance from the outer wall of the slip threshold, so that the draw tie effect of the slip threshold (2) and the steel deflection board (3) are adapted to each other, where the draw tie is embedded in the full cross-section of the slip threshold and can be coupled, preferably connected non-positively, to the draw ties of the neighbouring slip threshold (2), and the free ends (5) of the continuous draw tie (14, 15, 16, 17: 41, 42) of the protective board device are anchored in the traffic area.

2. Protective board device in accordance with Claim 1, characterised in that at least one draw tie (15, 17; 41, 42), arranged on the side turned away from the roadway, is arranged in or on the slip threshold (2; 40, 45) above the mass centre of gravity.

3. Protective board device, which may be set up between two roadways, in accordance with Claim 1 or 2, characterised in that there are in each case two mirror-identical draw ties (14, 15; 16, 17) provided in the slip threshold.

4. Protective board device in accordance with one of Claims 1 to 3, characterised in that the draw tie comprises a metal plate (41, 42), a metal tie, at least one cable, a metal rod (14, 15; 16, 17).

5. Protective board device in accordance with one of Claims 1 to 3, characterised in that the slip threshold (21, 40, 45) comprises concrete or breeze concrete, such as aerated concrete or polystyrene concrete.

6. Protective board device in accordance with one of Claims 1 to 3, characterised in that the slip threshold (21, 40, 45) comprises wood, plastics, composite material, aluminium, recycling material, such as vehicle tyres.

7. Protective board device in accordance with one or more of Claims 1 to 3, characterised in that the side walls of the slip threshold comprise thin plates, and the slip threshold is filled with recycling material.

8. Protective board device in accordance with one of Claims 1 to 3, characterised in that the posts (7, 8), or the like, of the steel deflection board (3) or the steel deflection boards themselves are mounted on a plate (10), or the like, which may be secured on the end face of the slip threshold (2).

9. Protective board device in accordance with Claim 8, characterised in that the plate (10), or the like, lies upon a plate (11), mounted in or on the slip threshold (27; 40, 45) and held with tie rods (12, 13) in the slip threshold (27, 45).

10. Protective board device in accordance with Claim 9, characterised in that the tie rods (11, 12) are firmly connected, for example welded, to the draw tie (14, 15, 16, 17).

11. Protective board device in accordance with one of Claims 1 to 10, characterised in that the non-positive, positive, or material connection between the draw tie (14, 15, 16, 17) and the neighbouring draw tie is effected by means of screw bolts (16′), or the like.

12. Protective board device in accordance with one of Claims 1 to 11, characterised in that the slip threshold (21, 40, 45) is provided on one end with a groove (20) running vertically, for example in the shape of a wedge, and with a corresponding projecting part on the other end.

## Revendications

1. Installation de barrières de protection consistant en éléments amovibles assemblés, éléments de montage pouvant être rosés sur la surface réservée à la circulation, lesquels éléments sont constitués chacun d'une embase de glissière (2) pourvue d'une section transversale pleine et à distance de cette embase vers le haut d'au moins une glissière métallique de sécurité (3) reliée par l'intermédiaire de poteaux ou analogues (7, 8) sensiblement verticaux, ancrée à ses extrémités libres dans la surface réservée à la circulation présentant un effet de tirant, caractérisée en ce que l'embase de glissière (2; 40, 45) présente au minimum un tirant (14, 15, 16, 17; 41, 42) décalé par rapport au plan vertical défini par la glissière de sécurité (3), placé à distance de la paroi extérieure de l'embase de glissière, de manière que les effets de tirant de l'embase de glissière (2) et de la glissière métallique de sécurité (3) soient coordonnés, le tirant encastré dans la section transversale de l'embase de glissière pouvant être couplé avec les tirants de l'embase de glissière voisine (2), raccordable de préférence par adhérence et les extrémités libres (5) du tirant continu (14, 15, 16, 17; 41, 42) de l'installation de barrières de protection étant ancrées dans la surface réservée à la circulation.

2. Installation de barrières de protection selon la revendication 1, caractérisée en ce qu'au minimum un tirant (15, 17; 41, 42) situé sur le côté opposé à la chaussée est placé au-dessus du centre de gravité dans ou contre l'embase de glissière (2; 40, 45).

3. Installation de barrières de protection selon la revendication 1 ou 2, pouvant être mise en place entre deux voies de circulation, caractérisée en ce qu'il est prévu dans l'embase de glissière respectivement deux tirants (14, 15; 16, 17) symétriques.

4. Installation de barrières de protection selon l'une des revendications 1 à 3, caractérisée en ce que le tirant est une plaque métallique (41, 42), une bande métallique, un câble au moins, une barre métallique (14, 15; 16, 17).

5. Installation de barrières de protection selon l'une des revendications 1 à 3, caractérisée en ce que l'embase de glissière (2; 40, 45) est en béton ou en béton léger, en béton-gaz ou en béton polystyrénique par exemple.

6. Installation de barrières de protection selon l'une des revendications 1 à 3, caractérisée en ce que l'embase de glissière (2; 40, 45) est en bois, en matière synthétique, en matériau composite, en aluminium, en matériau de recyclage, de pneumatiques par exemple.

7. Installation de barrières de protection selon l'une ou plusieurs des revendications 1 à 3, caractérisée en ce que les parois latérales de l'embase de glissière sont des plaques minces, l'embase étant remplie de matériau de recyclage.

8. Installation de barrières de protection selon l'une des revendications 1 à 3, caractérisée en ce que les poteaux (7, 8) ou analogues de la glissière métallique de sécurité (3) ou la ou les glissière(s) elle(s)-même(s) est (sont) placée(s) sur une plaque (10) ou analogue fixée sur la surface de l'embase de glissière (2).

9. Installation de barrières de protection selon la revendication 8, caractérisée en ce que la plaque (10) ou analogue repose sur une plaque (11) fixée dans ou contre l'embase de glissière (2; 40, 45), cette dernière plaque étant maintenue dans l'embase de glissière (2; 45) par des tirants d'ancrage (12, 13).

10. Installation de barrières de protection selon la revendication 9, caractérisée en ce que les tirants d'ancrage (11, 12) sont fixés, soudés par exemple, au tirant (14, 15, 16, 17).

11. Installation de barrières de protection selon l'une des revendications 1 à 10, caractérisée en ce que l'assemblage par adhérence, blocage ou incorporation du tirant (14, 15, 16, 17) avec le tirant voisin s'effectue par des boulons filetés (16′) ou analogues.

12. Installation de barrières de protection selon l'une des revendications 1 à 11, caractérisée en ce que l'embase de glissière (2; 40, 45) est pourvue à une extrémité d'un évidement (20) en forme de coin par exemple et à l'autre extrémité d'une saillie correspondante.
